# DEMANDE DE BREVET EUROPEEN

(11) **EP 4 650 884 A1**
(43) Date de publication de la demande: **19.11.2025**
(21) Numéro de dépôt: 24176332.5
(22) Date de dépôt: 16.05.2024
(51) Int. Cl.: G04B 19/24, G04B 19/253, G04B 19/08

(54) **MÉCANISME D'ENTRAÎNEMENT POUR AFFICHAGE SAUTANT**

(71) Demandeur: PATEK PHILIPPE SA GENEVE, 1204 Genève (CH)
(72) Inventeur: FEYER, Julien, 1228 Plan-les-Ouates (CH); TANNER, Samuel, 1228 Plan-les-Ouates (CH)
(74) Mandataire: Micheli & Cie SA

(57) **Abrégé**

Mécanisme d'entraînement (1) pour affichage sautant rétrograde comprenant une came (2) montée mobile en rotation autour d'un axe de rotation de la came (20) et un râteau (3) monté mobile en pivotement autour d'un axe de pivotement (30), la came (2) comprenant au moins une série d'échelons ayant des niveaux différents les uns des autres, le râteau (3) comprenant un palpeur (31) destiné à entrer en contact avec un échelon de la au moins une série d'échelons en un point de lecture de came pour lire une information à afficher, le râteau (3) engrenant avec un organe d'entraînement d'indicateur (4) pour afficher l'information à afficher, la came (2) et le râteau (3) étant configurés pour entraîner l'organe d'entraînement d'indicateur (4) dans un mouvement d'affichage sautant rétrograde au cours de la rotation de la came (2) dans un même sens de rotation, le mécanisme (1) comprenant une roue dentée (7) solidaire en rotation de la came (2), et une came d'entraînement (8) montée mobile en rotation autour d'un axe de rotation de la came d'entraînement (80) et comprenant au moins un doigt (81) destiné à engrener avec la denture de la roue dentée (7) pour entraîner la roue dentée (7) d'un pas au passage du au moins un doigt (81) en regard de la roue dentée (7), la came d'entraînement (8) étant configurée pour bloquer la rotation de la roue dentée (7) entre deux pas de la roue dentée (7).

## Description

La présente invention concerne un mécanisme d'entraînement pour un affichage sautant. La présente invention concerne en particulier un mécanisme d'entraînement pour un affichage sautant et rétrograde.

Un affichage sautant comprend un indicateur, par exemple une aiguille parcourant une échelle ou un disque tournant sous un guichet, qui avance pas-à-pas, généralement à intervalles réguliers. Entre deux pas, l'indicateur est immobilisé et affiche une information. Il est important que la position de l'indicateur lors de son immobilisation soit précise afin que l'affichage de l'information soit clair ; par exemple que l'aiguille pointe avec précision la bonne position de l'échelle ou que l'information portée par le disque soit correctement visible au centre du guichet. Il est également important que l'indicateur soit fermement maintenu en position au cours de son immobilisation afin d'éviter qu'il ne se déplace involontairement par exemple en cas de choc. Le mécanisme d'entraînement de l'affichage doit ainsi être en mesure d'immobiliser l'indicateur de manière précise et sûre. De manière classique, le mécanisme d'entraînement comprend un sautoir agissant sur un mobile en prise directe avec l'indicateur afin d'indexer avec précision la position du mobile à chaque pas et de maintenir fermement cette position entre les pas. La position du mobile étant fixe et fermement maintenue, la position de l'indicateur l'est également.

Un désavantage d'un tel mécanisme d'entraînement est que l'énergie nécessaire pour faire avancer l'indicateur d'un pas doit être suffisante pour vaincre la force de retenue du sautoir en plus de pouvoir mettre les mobiles du mécanisme d'entraînement de l'affichage en mouvement. Le mouvement horloger entraînant directement ou indirectement le mécanisme d'entraînement de l'affichage doit ainsi être dimensionné pour pouvoir fournir cette énergie. Cela induit généralement un surdimensionnement du mouvement horloger alors qu'il ne doit délivrer cette énergie maximale que peu fréquemment, par exemple une fois par jour pour l'affichage du quantième et/ou du jour de la semaine, une fois par mois pour l'affichage du mois, voire une fois par année pour l'affichage de l'année. Il est donc souhaitable de minimiser la consommation d'énergie du mécanisme d'entraînement pour un tel affichage sautant afin d'éviter un surdimensionnement important du mouvement horloger.

Un but de la présente invention est de proposer un mécanisme d'entraînement pour affichage sautant dont la consommation d'énergie est minimale.

Un autre but de la présente invention est de proposer un mécanisme d'entraînement pour affichage sautant qui permette un affichage précis et sûr de l'information.

Encore un but de la présente invention est de proposer un mécanisme d'entraînement pour affichage sautant qui soit simple et permette une disposition relativement libre de l'affichage.

Ces buts et d'autres avantages sont atteints par un mécanisme d'entraînement pour affichage sautant rétrograde comprenant une came montée mobile en rotation autour d'un axe de rotation de la came et un râteau monté mobile en pivotement autour d'un axe de pivotement, la came comprenant au moins une série d'échelons ayant des niveaux différents les uns des autres, le râteau comprenant un palpeur destiné à entrer en contact avec un échelon de la au moins une série d'échelons en un point de lecture de came pour lire une information à afficher, le râteau engrenant avec un organe d'entraînement d'indicateur pour afficher l'information à afficher, la came et le râteau étant configurés pour entraîner l'organe d'entraînement d'indicateur dans un mouvement d'affichage sautant rétrograde au cours de la rotation de la came dans un même sens de rotation, le mécanisme comprenant une roue dentée solidaire en rotation de la came, et une came d'entraînement montée mobile en rotation autour d'un axe de rotation de la came d'entraînement et comprenant au moins un doigt destiné à engrener avec la denture de la roue dentée pour entraîner la roue dentée d'un pas au passage du au moins un doigt en regard de la roue dentée, la came d'entraînement étant configurée pour bloquer la rotation de la roue dentée entre deux pas de la roue dentée.

La rotation de la roue dentée entre deux pas étant empêchée par la came d'entraînement, le mécanisme d'entraînement de l'invention ne nécessite pas de pièce supplémentaire telle qu'un sautoir pour empêcher un déplacement involontaire de l'indicateur de l'affichage. L'énergie pour entrainer le mécanisme d'entraînement d'un pas est ainsi minimale car il n'y a besoin que de l'énergie nécessaire pour mettre en mouvement les mobiles entraînant l'indicateur.

De préférence, le profil de la came d'entraînement entre le au moins un doigt est circulaire et concentrique à l'axe de rotation de la came d'entraînement et coopère avec les doigts de la denture de la roue dentée pour empêcher la rotation de cette dernière entre chaque pas.

La came est par exemple une came des années et comprend par exemple deux séries identiques de quatre échelons.

Selon certaines formes d'exécution, l'organe d'entraînement d'indicateur est un pignon destiné à entraîner une aiguille solidaire en rotation du pignon.

Les échelons de la au moins une série d'échelons ont de préférence un profil circulaire concentrique à l'axe de rotation de la came. Ainsi, même en cas de positionnement imprécis de la roue dentée, et donc de la came, entre deux pas, l'affichage de l'information reste précis car la position du râteau sera la même quel que soit le point de contact du palpeur sur l'échelon.

Selon certaines formes d'exécution, le dispositif d'affichage fait partie d'un quantième perpétuel comprenant en outre une étoile des mois destinée à avancer d'un pas par mois et solidaire en rotation de la came d'entraînement, la came d'entraînement étant configurée pour entraîner la came des années d'un pas par an.

L'étoile des mois comprend alors par exemple douze dents et la came d'entraînement comprend un seul doigt.

Les buts évoqués plus haut et d'autres avantages sont également atteints par une pièce d'horlogerie comprenant un tel mécanisme d'entraînement.

La pièce d'horlogerie est par exemple une montre-bracelet.

L'invention sera mieux comprise à la lecture de la description ci-dessous, illustrée par la figure 1 qui représente un mécanisme d'entraînement 1 selon une forme d'exécution de l'invention. Selon ce mode d'exécution donné à titre d'exemple illustratif mais en aucun cas limitatif, le mécanisme d'entraînement 1 est un mécanisme d'entraînement pour un affichage des années bissextiles dans un quantième perpétuel.

Un quantième perpétuel est une complication horlogère permettant d'afficher automatiquement la date du jour en tenant compte des durées différentes des mois, y compris durant les années bissextiles. Un quantième perpétuel peut par ailleurs afficher le jour de la semaine et/ou le mois et/ou l'année. Certains quantièmes perpétuels affichent en outre l'année en cours dans le cycle des années bissextiles. Le cycle des années bissextiles est un cycle de quatre années consécutives correspondant à la fréquence de récurrence des années bissextiles. Les quatre années du cycle des années bissextiles sont généralement désignées par les chiffres un à quatre, le chiffre un correspondant à la première année suivant une année bissextile et le chiffre quatre, parfois remplacé par la lettre B, correspondant à une année bissextile.

Le mécanisme d'entraînement 1 selon l'invention comprend une came 2, mobile en rotation autour d'un axe de rotation de la came (20), et solidaire en rotation d'une roue dentée 7. Le mécanisme d'entraînement comprend également un râteau 3, mobile en pivotement autour d'un axe de pivotement 30, et un organe d'entraînement d'indicateur 4. Selon la forme d'exécution illustrée, la came 2 est une came des années comprenant au moins une série de quatre échelons ayant des niveaux différents les uns des autres, chaque échelon de la au moins une série de quatre échelons correspondant à une année du cycle des années bissextiles. La came 2 comprend par exemple deux séries identiques de quatre échelons et est ainsi destinée à effectuer un tour complet en huit ans. Selon d'autres formes d'exécution, le mécanisme d'entraînement de l'invention peut cependant entraîner d'autres types d'affichage pour afficher d'autres informations. La came peut alors comprendre un nombre différent d'échelons et/ou de séries d'échelons en fonction de la nature de l'information à afficher.

Le râteau 3 comprend un palpeur 31 destiné à être en appui contre un échelon de la came 2 en un point de lecture de came afin de lire l'information à afficher, par exemple l'année en cours dans le cycle des années bissextiles. Un ressort 39 exerce par exemple sur le râteau 3 une force élastique tendant à maintenir le palpeur 31 en contact avec la came 2. Le râteau 3 engrène par ailleurs avec l'organe d'entraînement d'indicateur 4. Selon une forme d'exécution préférentielle, afin d'éviter tout jeu d'engrenage à l'affichage, le ressort 39 exerce sa force élastique sur un râteau de rappel pivotant par exemple concentriquement au râteau 3 et engrenant avec l'organe d'entraînement d'indicateur 4, ce qui a pour effet de tendre le mécanisme. Le râteau de rappel n'est pas visible sur la figure 3 car il est situé sous le râteau 3. D'autres moyens sont toutefois envisageables dans le cadre de l'invention pour éviter le jeu d'engrenage à l'affichage, par exemple l'utilisation d'une denture à rattrapage de jeu pour l'organe d'entraînement d'indicateur 4 et/ou pour le râteau 3, un spiral concentrique à l'organe d'entraînement d'indicateur 4, ou toute autre solution appropriée.

L'organe d'entraînement d'indicateur 4 est par exemple un pignon sur l'axe duquel est fixée un indicateur non représenté sur les figures. L'indicateur est par exemple une aiguille destinée à parcourir une échelle sur un cadran de pièce d'horlogerie afin d'afficher par exemple l'année en cours dans le cycle des années bissextiles. D'autres types d'indicateurs sont cependant envisageables dans le cadre de l'invention, par exemple un disque ou un secteur de disque solidaire en rotation de l'organe d'entraînement d'indicateur 4 et portant sur sa face supérieure des informations à afficher tour à tour à travers un guichet d'un cadran de pièce d'horlogerie.

La came 2 et le râteau 3 sont de préférence configurés et agencés de sorte que l'affichage sautant entraîné par le dispositif d'entraînement 1 est rétrograde. Le premier échelon de chaque série d'échelons de la came 2 définit ainsi une position basse illustrée sur la figure, dans laquelle le râteau 3 positionne l'indicateur fixé à l'organe d'entraînement d'indicateur 4 de sorte qu'il indique une première information d'une série d'information, par exemple en positionnant l'aiguille au début de l'échelle de l'affichage qui correspond par exemple au début du cycle des années bissextiles. Le dernier échelon de chaque série d'échelons de la came 2, par exemple le quatrième échelon de chaque série d'échelon de la came 2 des années, définit une position haute dans laquelle le râteau 3 positionne l'indicateur fixé à l'organe d'entraînement d'indicateur 4 de sorte qu'il indique la dernière information de la série d'information, par exemple en positionnant l'aiguille à la fin de l'échelle de l'affichage qui correspond par exemple à la fin du cycle des années bissextiles. Au cours du pas impliquant le passage au point de lecture du saut entre le dernier échelon d'une série et le premier échelon de la série suivante, le palpeur 31 sous l'effet du ressort 39 passe brusquement de la position haute à la position basse, ramenant ainsi l'indicateur dans un mouvement de retour rapide de la dernière position de l'affichage à la première position. L'affichage est par exemple un affichage sautant rétrograde comprenant une aiguille parcourant une échelle en arc de cercle, par exemple en un arc de cercle de 180° ou moins, par sauts successifs du début à la fin de l'échelle, par exemple du début à la fin du cycle des années bissextiles, avant de revenir en sens inverse au début de l'échelle dans un mouvement rapide, de manière pratiquement instantanée.

De préférence, le profil des échelons de la came 2 sont essentiellement circulaires et concentriques avec l'axe de rotation de la came 2, de sorte que la position du râteau 3 soit essentiellement la même quelle que soit la position du palpeur 31 sur l'échelon positionné en position de lecture. Ainsi, l'affichage par l'indicateur fixé à l'organe d'entraînement d'indicateur 4 est toujours précis, même en cas de positionnement imprécis de la came 2 à l'issue d'un pas.

Selon la forme d'exécution illustrée, l'organe d'entraînement d'indicateur 4 est un pignon entraîné en rotation autour de son axe par le râteau 3. D'autres formes d'organes d'entraînement d'indicateur sont cependant envisageables dans le cadre de l'invention. Selon certaines formes d'exécution l'organe d'entraînement d'indicateur est par exemple mobile selon une trajectoire linéaire. L'affichage entraîné par le mécanisme d'entraînement est alors un affichage sautant rétrograde linéaire.

Selon l'invention, la came 2 est solidaire en rotation de la roue dentée 7. La roue dentée 7 est entraînée pas-à-pas par une came d'entraînement 8 montée mobile en rotation autour d'un axe de rotation de la came d'entraînement 80 et comprenant à sa périphérie au moins un doigt 81 configuré pour engrener avec la denture de la roue dentée 7. La came d'entraînement 8 entraîne d'un pas la roue dentée 7 à chaque passage du au moins un doigt 81 en regard de la roue dentée 7. Selon l'invention, la came d'entraînement 8 est configurée pour empêcher la rotation de la roue dentée entre deux pas. La came d'entraînement 8 comprend par exemple, entre le au moins un doigt 81, un profil circulaire empêchant la roue dentée 7 de tourner en bloquant le passage de ses dents. Ainsi, même en cas de force externe appliquée sur un des mobiles, par exemple lors d'un choc, la roue dentée 7 ne peut tourner involontairement, empêchant ainsi un saut complet ou partiel involontaire de la came 2 et par conséquent de l'affichage.

Lors du passage du doigt 81 en regard de la roue dentée 7, typiquement lors du passage de décembre à janvier, le doigt 81 s'insère entre deux dents de la roue dentée 7 et tourne cette dernière d'un pas correspondant à deux dents de la roue dentée 7. Entre deux pas de la roue dentée 7, cette dernière est maintenue par la coopération des dents de la roue dentée 7 avec le profil de la came d'entraînement 8 qui bloque ces dernières et empêche ainsi toute rotation involontaire ou accidentelle de la roue dentée 7 et donc de la came 2.

Selon la forme d'exécution illustrée à titre d'exemple, la came 2 est une came des années entraînée d'un pas par an lors du passage de décembre à janvier et la came d'entraînement 8 est solidaire en rotation d'une étoile des mois 6 d'un quantième perpétuel. L'étoile des mois 6 est par exemple destinée à être avancée d'un pas par mois. Elle porte généralement une came des mois non représentée, configurée pour indiquer le nombre de jours du mois courant et/ou un indicateur pour afficher le mois en cours, par exemple un disque d'affichage représenté sur lequel sont inscrits les mois de l'année destinés à être affichés tour-à-tour par exemple au travers d'un guichet du cadran d'une pièce d'horlogerie et/ou une aiguille également non représentée pour indiquer le mois en cours par exemple sur une échelle formée sur le cadran. Dans l'exemple illustré, l'étoile des mois 6 comporte douze dents. L'étoile des mois 6 illustrée est ainsi destinée à effectuer un tour complet par année. La came d'entraînement 8 qui est solidaire en rotation de l'étoile des mois 6 comprend ainsi un seul doigt 81 pour entraîner la came 2 des années d'un pas par an. Selon d'autres formes d'exécution, l'étoile des mois comporte par exemple quarante-huit dents et est destinée à effectuer un tour complet en quatre ans. La came d'entraînement comprend alors quatre doigts régulièrement répartis sur la périphérie de la came d'entraînement afin d'avancer la roue dentée d'un pas chaque année.

Selon la forme d'exécution illustrée à titre d'exemple, la came d'entraînement 8 est entraînée pas à pas. Il est cependant envisageable dans le cadre de l'invention d'entraîner la came d'entraînement de manière trainante, la roue dentée étant entraînée d'un pas à chaque passage du au moins un doigt de la came d'entraînement.

Le mécanisme d'entraînement 1 selon l'invention permet d'entraîner l'indicateur pas à pas sans recourir à un sautoir pour déterminer et/ou maintenir la position de la came 2 entre deux pas. L'énergie nécessaire à l'avance d'un pas du mécanisme d'entraînement est ainsi minimale puisqu'elle correspond uniquement à l'énergie nécessaire pour mettre en mouvement les mobiles de la chaîne cinématique du mécanisme d'entraînement.

## Revendications

1. Mécanisme d'entraînement (1) pour affichage sautant rétrograde comprenant une came (2) montée mobile en rotation autour d'un axe de rotation de la came (20) et un râteau (3) monté mobile en pivotement autour d'un axe de pivotement (30), la came (2) comprenant au moins une série d'échelons ayant des niveaux différents les uns des autres, le râteau (3) comprenant un palpeur (31) destiné à entrer en contact avec un échelon de la au moins une série d'échelons en un point de lecture de came pour lire une information à afficher, le râteau (3) engrenant avec un organe d'entraînement d'indicateur (4) pour afficher l'information à afficher, la came (2) et le râteau (3) étant configurés pour entraîner l'organe d'entraînement d'indicateur (4) dans un mouvement d'affichage sautant rétrograde au cours de la rotation de la came (2) dans un même sens de rotation, le mécanisme (1) comprenant une roue dentée (7) solidaire en rotation de la came (2), et une came d'entraînement (8) montée mobile en rotation autour d'un axe de rotation de la came d'entraînement (80) et comprenant au moins un doigt (81) destiné à engrener avec la denture de la roue dentée (7) pour entraîner la roue dentée (7) d'un pas au passage du au moins un doigt (81) en regard de la roue dentée (7), la came d'entraînement (8) étant configurée pour bloquer la rotation de la roue dentée (7) entre deux pas de la roue dentée (7).

2. Mécanisme d'entraînement (1) selon la revendication précédente, le profil de la came d'entraînement entre le au moins un doigt (81) étant circulaire et concentrique à l'axe de rotation de la came d'entraînement (80).

3. Mécanisme d'entraînement (1) selon l'une des revendications précédentes, la came (2) comprenant deux séries identiques de quatre échelons.

4. Mécanisme d'entraînement (1) selon l'une des revendications précédentes, l'organe d'entraînement d'indicateur (4) étant un pignon destiné à entraîner une aiguille solidaire en rotation du pignon.

5. Mécanisme d'entraînement (1) selon l'une des revendications précédentes, les échelons de la au moins une série d'échelons ayant un profil circulaire concentrique à l'axe de rotation de la came (20).

6. Quantième perpétuel comprenant un mécanisme d'entraînement
(1) selon l'une des revendications précédentes et une étoile des mois (6) destinée à avancer d'un pas par mois et solidaire en rotation de la came d'entraînement (8), la came d'entraînement (8) étant configurée pour entraîner la came des années
(2) d'un pas par an.

7. Quantième perpétuel selon la revendication précédente, l'étoile des mois (6) comprenant douze dents et la came d'entraînement (8) comprenant un seul doigt (81).

8. Pièce d'horlogerie comprenant un mécanisme d'entraînement selon l'une des revendications l'une des revendications 1 à 5.

9. Pièce d'horlogerie selon la revendication précédente, la pièce d'horlogerie étant une montre-bracelet.
